# EUROPÄISCHE PATENTSCHRIFT

(11) **EP 3 052 274 B1**
(45) Veröffentlichungstag und Bekanntmachung des Hinweises auf die Patenterteilung: **06.11.2019**
(21) Anmeldenummer: 14772146.8
(22) Anmeldetag: 24.09.2014
(51) Int. Cl.: B25D 16/00, B25D 11/00

(54) **HANDWERKZEUGMASCHINE**
MANUAL TOOL MACHINE
MACHINE-OUTIL MANUELLE

(30) Priorität: 03.10.2013 EP 13187203
(43) Veröffentlichungstag der Anmeldung: 10.08.2016
(73) Patentinhaber: HILTI Aktiengesellschaft, 9494 Schaan (LI)
(72) Erfinder: KOHLSCHMIED, Frank, 81539 München (DE); HARTMANN, Markus, 87665 Mauerstetten (DE)
(74) Vertreter: Hilti Aktiengesellschaft Corporate Intellectual Property
(86) Internationale Anmeldenummer: PCT/EP2014/070312
(87) Internationale Veröffentlichungsnummer: WO 2015/049133

(56) Entgegenhaltungen:
- EP-A1- 2 394 793
- EP-A2- 1 226 903
- EP-A2- 1 754 575
- WO-A1-2008/123255
- US-A- 5 873 418

## Beschreibung

### GEBIET DER ERFINDUNG

Die vorliegende Erfindung betrifft eine Handwerkzeugmaschine, insbesondere einen Bohrhammer oder einen Meißelhammer, welche selbsttätig ein pneumatisches Schlagwerk deaktiviert, sobald ein Leerschlag auftritt, wie in dem Oberbegriff aus Anspruch 1 beschrieben und aus US 5,873,418 A, EP 1 754 575 A2 oder WO 2008/123255 A1 bekannt.

### OFFENBARUNG DER ERFINDUNG

Die erfindungsgemäße Handwerkzeugmaschine, die die Merkmale des Anspruchs 1 enthält, hat eine Werkzeugaufnahme zum Haltern eines Werkzeuges längs einer Arbeitsachse. Ein motor-getriebenes, pneumatisches Schlagwerk hat einen von einem Motor getriebenen Erreger, einen über eine pneumatische Kammer an den Erreger angekoppelten Schläger und einen auf der Arbeitsachse in Schlagrichtung hinter dem Schläger angeordneten Zwischenschläger. Eine Belüftungsöffnung verbindet einen Hohlraum zwischen dem Schläger und dem Zwischenschläger mit der Umgebung. Ein die Belüftungsöffnung verschließendes Ventil,,, welches von dem Zwischenschläger betätigt geöffnet ist, wenn der Zwischenschläger entgegen der Schlagrichtung in seine Arbeitsstellung geschoben ist. Die Belüftungsöffnung sorgt im normalen Arbeitsbetrieb dafür, dass die vor dem Schläger hergeschobenen Luft ohne nennenswerten Widerstand abfließen kann und wenn der Schläger rückgeholt wird ohne nennenswerten Widerstand zurückfließt. Der Widerstand soll gezielt erhöht werden, wenn die Handwerkzeugmaschine nicht im Arbeitsbetrieb ist. Sobald das Werkzeug von dem Anwender nicht gegen den Untergrund angepresst wird, kann der Zwischenschläger die Arbeitsstellung verlassen und in Folge dabei die Belüftungsöffnungen verschließen. Das Schlagwerk muss nun gegen die Luft vor dem Schläger arbeiten und verliert dabei an Kraft.

Die Erfindung sieht vor, dass der Zwischenschläger eine profilierte Mantelfläche, aufweist, mit der Zwischenschläger in Arbeitsstellung die Belüftungsöffnung nicht abdeckt und in Schlagrichtung verschoben aus der Arbeitsstellung die Belüftungsöffnung bedeckt.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: ein Schlagwerk
- Fig. 3: ein Schlagwerk
- Fig. 4: ein Schlagwerk

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1**. Der Bohrhammer **1** hat eine Werkzeugaufnahme **2**, in welche ein Schaftende **3** eines Werkzeug, z.B. des Bohrers **4**, eingesetzt werden kann. Einen primären Antrieb des Bohrhammers **1** bildet ein Motor **5**, welcher ein Schlagwerk **6** und eine Abtriebswelle **7** antreibt. Eine Stromversorgung des Motors **5** erfolgt beispielsweise durch eine Batteriepaket **8**. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen. Das Schlagwerk **6** und vorzugsweise die weiteren Antriebskomponenten sind innerhalb eines Maschinengehäuses **13** angeordnet.

Fig. 2 zeigt das beispielhafte pneumatische Schlagwerk **6** in einem Längsschnitt. Ein Schläger **14** ist in einem Schlagrohr **15** längs der Arbeitsachse **11** geführt. Der Schläger **14** dichtet umfänglich mit dem Schlagrohr **15** ab, vorzugsweise unterstützt ein Dichtring **16** in dem Umfang des Schlägers **14** den luftdichten Abschluss. Der Erreger **17** ist beispielsweise als Kolben ausgebildet, der in dem Schlagrohr **15** in Schlagrichtung **12** vor dem Schläger **14** angeordnet ist. Der Erreger **17** schließt mit dem Schlagrohr **15** ebenfalls umfänglich luftdicht ab, beispielsweise unterstützt durch einen Dichtring **18** in seiner Mantelfläche. Der Erreger **17** und der Schläger **14** schließen in dem Schlagrohr **15** zwischen sich eine pneumatische Kammer **19** ab. Der Erreger **17** wird motorgetrieben längs der Arbeitsachse **11** periodisch vor- und zurückbewegt. Der Erreger **17** ist beispielsweise mittels eines Pleuels **20** an ein Exzenterrad **21** angekoppelt. Das Exzenterrad **21** wird von dem Motor **5** angetrieben. Anstelle eines Exzenterrads **21** kann beispielsweise ein Taumelfinger als periodischer Antrieb an den Erreger **17** gekoppelt sein. Die pneumatische Kammer **19** wird durch die periodische Bewegung des Erregers **17** komprimiert und dekomprimiert. Die periodischen Luftdruckänderungen treiben den Schläger **14** an.

Der Schläger **14** schlägt auf einen Zwischenschläger **22** (Döpper), welcher auf der Arbeitsachse **11** in Schlagrichtung **12** nach dem Schläger **14** angeordnet ist. Der Zwischenschläger **22** ist in einem Führungsrohr **23** längs der Arbeitsachse **11** geführt. Der Bohrer **4** oder Meißel ist in der Werkzeugaufnahme **2** auf der Arbeitsachse **11** beweglich geführt und liegt, im Betrieb, entgegen der Schlagrichtung **12** an dem Zwischenschläger **22** an. Der Anwender oder das Eigengewicht des Bohrhammers **1** drücken das Werkzeug **4** entgegen der Schlagrichtung **12** an den Zwischenschläger **22**. Der Zwischenschläger **22** wird hierdurch in seine Arbeitsstellung gebracht, in welcher der Zwischenschläger **22** entgegen der Schlagrichtung **12** an einem Anschlag **24** anliegt. Der Anschlag **24** kann mit einem Dämpfer **25** versehen sein. Der Schläger **14** schlägt auf den Zwischenschläger **22** in dessen Arbeitsstellung auf. Die Arbeitsstellung ist derart gewählt, dass die Flugzeit des Schlägers **14** zwischen zwei Schlägen und die periodische Bewegung des Erregers **17** synchron sind. Sobald der Anwender das Werkzeug von einem Untergrund abhebt, fehlt die rückstellende Kraft, welche den Zwischenschläger **22** in seiner Arbeitsstellung hält. Der Zwischenschläger **22** kann in Schlagrichtung **12** aus der Arbeitsstellung verrutschen. Vorzugsweise ist ein Fänger **26** vorgesehen, an welchen der Zwischenschläger **22** in Schlagrichtung **12** zum Anliegen kommt. Der Schläger **14** trifft nun im Schlagpunkt nicht auf den Zwischenschläger **22**, wodurch sich die Flugzeit für den Schläger **14** gegenüber der periodischen Bewegung des Erregers **17** erhöht. Das pneumatische Schlagwerk **6** tendiert sich abzuschalten. Der Schläger **14** kann in Schlagrichtung **12** über seinen üblichen Schlagpunkt vorrücken und dabei eine Belüftungsöffnung **27** freigeben, welche Luft aus der Umgebung in die pneumatische Kammer **19** einströmen lässt.

Das Schlagrohr **15** für Erreger **17** und Schläger **14** und das Führungsrohr **23** für den Zwischenschläger **22** sind miteinander verbunden. Das beispielhaft dargestellte Schlagrohr **15** ist in das Führungsrohr **23** gesteckt. Alternativ oder ergänzend können die Rohre **15**, **23** verschraubt, verlötet oder verschweißet sein. Eine weitere Ausgestaltung sieht vor, Schlagrohr **15** und Führungsrohr **23** monolithisch zusammenhängend, d.h. ohne Fügung, herzustellen. Der Zwischenschläger **22** hat einen Dichtring **28** in seinem Umfang, welcher insbesondere das Eindringen von Staub verhindern soll. Der Schläger **14** und der Zwischenschläger **22** schließen somit zwischen sich in den Rohren **15**, **23** einen Hohlraum **29** ab. Der Hohlraum **29** hat ein oder mehrere Belüftungsöffnungen **30**, welche in dem Schlagrohr **15** oder dem Führungsrohr **23** angeordnet sind. Das Volumen des Hohlraums **29** ändert sich periodisch mit der Bewegung des Schlägers **14**. Damit sich während des Betriebs keine Gegenkraft zu der Bewegung des Schlägers **14** aufgrund des Drucks in dem Hohlraum **29** aufbauen kann, belüften die Belüftungsöffnungen den Hohlraum **29** in die Umgebung. Die Umgebung ist beispielsweise der Innenraum des Maschinengehäuses **13** oder außerhalb der Handwerkzeugmaschine **1**. Die Belüftungsöffnungen **30** sind in Schlagrichtung **12** nach dem Schlagpunkt des Schlägers **14** angeordnet. Die von dem Schläger **14** vor sich hergeschobene Luft kann während der gesamten Bewegung des Schlägers **14** aus den Belüftungsöffnungen **30** entweichen. Die Belüftungsöffnungen **30** sind in Schlagrichtung **12** vor dem oder den Dichtringen **28** des Zwischenschlägers **22** angeordnet, wenn der Zwischenschläger **22** in Arbeitsstellung ist. Die Belüftungsöffnungen **30** sind vorzugsweise radiale Bohrungen in dem Rohr **15**, **23**. Deren kurze Abmessung vermindert eine Drosselwirkung und damit eine ausreichende Strömungsgeschwindigkeit. Der Belüftungsöffnungen **30** können auch als teilweise axial verlaufender Kanal ausgebildet sein. Die nach innen weisende Mündungsöffnung ist wie oben angegeben in den Hohlraum **29** mündend angeordnet und die andere Öffnung gegebenenfalls axial versetzt.

Das Schlagwerk **6** weist ein Ventil **31** auf, welches die Belüftungsöffnungen **30** verschließt, wenn der Zwischenschläger **22** aus der Arbeitsstellung verschoben ist. Dies bewirkt, dass der Schläger **14** gegen die Druckverhältnisse sowohl bei seiner Bewegung in Schlagrichtung **12** als auch gegen die Schlagrichtung **12** eine Kraft aufbringen muss. Der Schläger **14** wird langsamer, wodurch seine Flugzeit zusätzlich gegenüber der periodischen Bewegung des Erregers **17** asynchron wird. Das Verschieben des Zwischenschlägers **22** erfolgt voraussichtlich aufgrund eines gerade erfolgten Schlages durch den Schläger **14**. Der Schläger **14** ist somit noch in der Schlagpunkt, wenn das Ventil **31** durch den Zwischenschläger **22** geschlossen wird. Die Druckverhältnisse in dem an den Schläger **14** angrenzenden Hohlraum **29** halten den Schläger **14** in einer Stellung nahe der Schlagpunkt, beispielsweise in Schlagrichtung **12** gegenüber der Schlagpunkt verschoben. Der Schläger **14** kann an einem Fänger **32** in Schlagrichtung **12** anliegen.

Fig. 2 zeigt in der zweiteiligen Darstellung oben den Zwischenschläger **22** in Arbeitsstellung und unten in einer Nicht-Arbeitsstellung. Das Ventil **31** beinhaltet einen Kanal **33** und einen Verschlusskörper **34**. Der Kanal **33** führt in radialer Richtung bis zu dem Zwischenschläger **22**. Den Verschlusskörper **34** bildet die Mantelfläche des Zwischenschlägers **22**. Die Mantelfläche hat in Schlagrichtung **12** aufeinanderfolgend einen ringförmigen ersten Abschnitt **35** mit einem größeren Radius und einen ringförmigen zweiten Abschnitt **36** mit einem geringeren Radius. Mit dem Zwischenschläger **22** in Arbeitsstellung ist der erste Abschnitt **35** in Schlagrichtung **12** vor einer Mündungsöffnung des Kanals **33**, der zweite Abschnitt **36** liegt auf axialer Höhe mit der Mündungsöffnung. Der zweite Abschnitt **36** und die Mündungsöffnung sind radial beabstandet, so dass Luft aus dem Kanal in den Hohlraum **29** eintreten bzw. austreten kann. Ist der Zwischenschläger **22** aus der Arbeitsstellung verschoben, liegt der erste Abschnitt **36** der Mantelfläche an der Mündungsöffnung des Kanals **33** an. Der Radius des ersten Abschnitts **35** entspricht dem Abstand der Mündungsöffnung zu der Arbeitsachse **11**. Der Kanal **33** ist verschlossen. Das Ventil **31** dichtet den Hohlraum **29** ab. Das Ventil **31** kann einen Dichtungsring **37** mit einem Innenradius gleich dem Radius des ersten Abschnitts **35** aufweisen, der in Schlagrichtung **12** vor der Mündungsöffnung angeordnet ist.

Fig. 3 zeigt in einem Längsschnitt das Schlagwerk **6** mit einem nicht erfindungsgemäßen Ventil **38**. Das Ventil **38** ist geöffnet, wenn der Zwischenschläger **22** in der Arbeitsstellung ist, und ist geschlossen, wenn der Zwischenschläger **22** in Schlagrichtung **12** aus der Arbeitsstellung verschoben ist. Der Hohlraum **29** zwischen dem Schläger **14** und dem Zwischenschläger **22** ist durch die Belüftungsöffnungen **30** je nach Schaltstellung des Ventils **38** belüftet oder nicht-belüftet. Das Ventil **38** hat einen Kanal **39**, der sich mit einer Mündungsöffnung in den Hohlraum **29** öffnet. Eine Hülse **40** bildet den Verschlusskörper des Ventils **38**. Die Hülse **40** ist in dem Führungsrohr **23** angeordnet und längs der Arbeitsachse **11** beweglich. Eine Feder **41** drückt die Hülse **40** in Schlagrichtung **12**. Die Hülse **40** überdeckt die Mündungsöffnung des Kanals **39** und verschließt auf diese Weise das Ventil **38**. Das Ventil **38** ist selbsttätig schließend. Die Hülse **40** hat einen Kragen **42**, welcher radial nach Innen vorsteht. Der Zwischenschläger **22** liegt entgegen der Schlagrichtung **12** an dem Kragen **42**. Der Zwischenschläger **22** verschiebt die Hülse **40** gegen die Kraft der Feder **41**, um in seine Arbeitsstellung zu gelangen. Die Hülse **40** ist gegenüber der Mündungsöffnung des Kanals **39** entgegen der Schlagrichtung **12** versetzt, wenn der Zwischenschläger **22** in Arbeitsstellung ist. Die Mündungsöffnung liegt frei, und der Hohlraum **29** ist über das Ventil **38** belüftet.

Fig. 4 zeigt eine weitere nicht erfindungsgemäße Abwandlung. Das Schlagwerk **6** hat beispielsweise einen topfförmigen Erreger **43**. Der Erreger **43** hat einen zylindrischen, in Schlagrichtung **12** offenen Innenraum, in welchen der Schläger **14** eingesetzt ist. Die pneumatische Kammer **19** ist der von dem Schläger **14** abgeschlossene Innenraum. Der Schlagpunkt des Schlägers **14** ist gleich den vorherigen Ausführungsformen durch den Zwischenschläger **22** definiert. Der Hohlraum **29** zwischen dem Schläger **14** und dem Zwischenschläger **22** ist mit den Belüftungsöffnungen **30** versehen, um einen Druckausgleich des Hohlraums **29** mit der Umgebung während des Betriebs des Schlagwerks **6** zu ermöglichen. Ein Ventil **44** verschließt die Belüftungsöffnungen **30**, außer der Zwischenschläger **22** liegt an dem Anschlag **24** an, d.h. ist in seiner Arbeitsstellung. Das Ventil **44** hat einen Kanal **45**, der sich an die Belüftungsöffnung **30** anschließt. Eine Schaltstange **46** bildet einen Verschlusskörper des Ventils **44**. Die Schaltstange **46** ist parallel zu der Arbeitsachse **11** beweglich und verläuft durch den Kanal **45**. Die Schaltstange **46** hat einen dickeren Abschnitt **47**, welcher den Kanal **45** vollständig verschließen kann, und einen sich in Schlagrichtung **12** anschließenden verjüngten Abschnitt **48**, welcher den Kanal **45** nur teilweise verschließen kann. Eine Feder **49** drückt die Schaltstange **46** in Schlagrichtung **12**. Das Ventil **44** ist selbsttätig schließend, da die Feder **49** den dickeren Abschnitt **47** in dem Kanal **45** positioniert. Eine in Schlagrichtung **12** weisende Spitze **50** der Schaltstange **46** ragt in die Führung des Zwischenschläger **22** hinein. Der Zwischenschläger **22** in Arbeitsstellung verschiebt die Schaltstange **46** gegen die Kraft der Feder **49**. Der verjüngte Abschnitt **48** liegt dabei im Kanal **45**, so dass Luft die Schaltstange **46** umströmen kann.

## Patentansprüche

1. Handwerkzeugmaschine (1) mit
einer Werkzeugaufnahme (2) zum Haltern eines Werkzeuges längs einer Arbeitsachse (11),
einem motor-getriebenen, pneumatischen Schlagwerk (6), das einen von einem Motor (5) getriebenen Erreger (17), einen über eine pneumatische Kammer (19) an den Erreger (17) angekoppelten Schläger (14) und einen auf der Arbeitsachse (11) in Schlagrichtung (12) hinter dem Schläger (14) angeordneten Zwischenschläger (22) aufweist,
einer Belüftungsöffnung (30), die einen Hohlraum (29) zwischen dem Schläger (14) und dem Zwischenschläger (22) mit der Umgebung verbindet,
einem die Belüftungsöffnung (30) verschließendes Ventil (31, 38, 44), welches von dem Zwischenschläger (22) betätigt geöffnet ist, wenn der Zwischenschläger (22) entgegen der Schlagrichtung (12) in seine Arbeitsstellung geschoben ist,
wobei
das Ventil (31) einen Kanal (33) mit einer Mündungsöffnung und einen Verschlusskörper (34) beinhaltet,
**dadurch gekennzeichnet, dass** der Zwischenschläger (22) eine profilierte Mantelfläche (35, 37) aufweist, welche den Verschlusskörper (34) bildet, wobei die Mantelfläche (35, 37) hat in Schlagrichtung 12 aufeinanderfolgend einen ringförmigen ersten Abschnitt (35) mit größeren Radius und einen ringförmigen zweiten Abschnitt (36) mit einem geringeren Radius, wobei der größere Radius dem Abstand der Mündungsöffnung zu der Arbeitsachse (11) entspricht, wodurch der Zwischenschläger (22) in Arbeitsstellung die Belüftungsöffnung (30) nicht abdeckt und in Schlagrichtung (12) verschoben aus der Arbeitsstellung die Belüftungsöffnung (30) bedeckt.

2. Handwerkzeugmaschine (1) nach Anspruch 1, **dadurch gekennzeichnet, dass** eine Belüftungsöffnung (27) zum Belüften der pneumatischen Kammer (19) vorgesehen ist, welche der Schläger (14) freigibt, wenn der Schläger (14) in Schlagrichtung (12) über durch den in Arbeitsstellung liegenden Zwischenschläger (22) definierten Schlagpunkt vorrückt.

## Claims

1. Hand-held machine tool (1) with
- a tool receiver (2) for holding a tool along a working axis (11),
- a motor-driven pneumatic hammer mechanism (6), which comprises an exciter (17) driven by a motor (5), a hammer (14) connected to the exciter (17) by way of a pneumatic chamber (19), and an intermediate hammer (22) arranged on the working axis (11) in the impact direction (12) behind the hammer (14),
- an air access opening (30), which connects a cavity (29) between the hammer (14) and the intermediate hammer (22) with the surrounding environment,
- a valve (31, 38, 44) closing off the air access opening (30), which is opened on actuation by the intermediate hammer (22) when the intermediate hammer (22) is pushed against the impact direction (12) into its working position,
wherein
the valve (31) contains a channel (33) with a mouth opening and a closure body (34),
**characterized in that** the intermediate hammer (22) exhibits a profiled casing surface (35, 37) which forms the closure body (34), wherein the casing surface (35, 37) has, in the impact direction (12), following one another in sequence, a ring-shaped first section (35) with a larger radius and a ring-shaped second section (36) with a smaller radius, wherein the larger radius corresponds to the distance interval from the mouth opening to the working axis (11), as a result of which the intermediate hammer (22) in the working position does not cover the air access opening (30), and, when pushed out of the working position in the impact direction (12) covers the air access opening (30).

2. Hand-held machine tool (1) according to claim 1,
**characterized in that** an air access opening (27) is provided for allowing air access to the pneumatic chamber (19), which releases the hammer (14) when the hammer (14) moves forwards in the impact direction (12) over the impact point defined by the intermediate hammer (22) located in the working position.

## Revendications

1. Machine-outil manuelle (1) comportant :
un porte-outil (2) pour maintenir un outil le long d'un axe de travail (11),
un mécanisme à percussion pneumatique (6), entraîné par moteur, comportant un piston excitateur (17) entraîné par un moteur (5), un percuteur (14) couplé au piston excitateur (17) par l'intermédiaire d'une chambre pneumatique (19) et un percuteur intermédiaire (22) agencé sur l'axe de travail (11), derrière le percuteur (14) dans une direction de percussion (12),
un orifice de ventilation (30) reliant une cavité (29) située entre le percuteur (14) et le percuteur intermédiaire (22) à l'environnement,
une soupape (31, 38, 44) fermant l'orifice de ventilation (30), qui est ouverte lorsqu'elle est actionnée par le percuteur intermédiaire (22) lorsque le percuteur intermédiaire (22) est amené dans sa position de travail dans une direction opposée à la direction de percussion (12),
dans laquelle la soupape (31) contient un canal (33) avec une embouchure et un élément de fermeture (34),
**caractérisée en ce que** le percuteur intermédiaire (22) comporte une surface extérieure profilée (35, 37) qui forme l'élément de fermeture (34), dans laquelle la surface extérieure (35, 37) a, l'une après l'autre dans la direction de percussion (12), une première partie annulaire (35) avec un grand rayon et une seconde partie annulaire (36) avec un petit rayon, dans laquelle le grand rayon correspond à la distance entre l'embouchure et l'axe de travail (11), en sorte que le percuteur intermédiaire (22) ne recouvre pas l'orifice de ventilation (30) dans la position de travail et recouvre l'orifice de ventilation (30) lorsqu'il est éloigné de la position de travail dans la direction de percussion (12).

2. Machine-outil manuelle (1) selon la revendication 1, **caractérisée en ce qu'**un orifice de ventilation (27) est destiné à ventiler la chambre pneumatique (19) qui libère le percuteur (14) lorsque le percuteur (14) avance dans la direction de percussion (12) au-delà d'un point de percussion défini par le percuteur intermédiaire (22) en position de travail.
